# EUROPÄISCHE PATENTSCHRIFT

(11) **EP 0 447 944 B1**
(45) Veröffentlichungstag und Bekanntmachung des Hinweises auf die Patenterteilung: **04.01.1995**
(21) Anmeldenummer: 91103869.3
(22) Anmeldetag: 14.03.1991
(51) Int. Cl.: F24F 13/10, E06B 5/16

(54) **Brandschutzklappe**
Fire protection flap
Volet coupe-feu

(30) Priorität: 17.03.1990 DE 4008686
(43) Veröffentlichungstag der Anmeldung: 25.09.1991
(73) Patentinhaber: SCHAKO METALLWARENFABRIK FERDINAND SCHAD KG, 78600 Kolbingen (DE)
(72) Erfinder: Müller, Gottfried, W-7201 Kolbingen (DE)
(74) Vertreter: Weiss, Peter, Dr. rer.nat.

(56) Entgegenhaltungen:
- EP-A- 0 388 773
- DE-A- 2 335 393
- GB-A- 135 376
- GB-A- 1 353 576
- PROSPEKT-BRANDSCHUTZLAMINAT, Chemie Linz AG, 1983, 4 Seiten

## Beschreibung

Die Erfindung betrifft eine Brandschutzklappe aus einem Rahmen mit einer Luftdurchlaßöffnung und einem in dem Rahmen angeordneten Klappenflügel, welcher in etwa dem Querschnitt des Rahmens angepaßt ist, wobei randseitig in einer Aufnahmerrinne eines Klappenflügels zumindest teilweise ein sich bei erhöhter Temperatur ausdehnendes oder aufschäumendes Dichtelement oder -material angeordnet ist.

Derartige Brandschutzklappen sind in vielfältiger Form im Handel. Sie sind in der Regel in einem Luftführungssystem, beispielsweise in einer Klimaanlage, integriert und dienen dazu, im Falle eines Brandes die Luftführung in diesem System zu unterbinden, damit zum einen ein Feuer in einem Raum keine Nahrung mehr erhält und zum anderen ein Feuer nicht über das Luftführungssystem in andere Räumlichkeiten übergreifen kann.

Im normalen Betrieb des Luftführungssystems befindet sich der Klappenflügel in geöffneter Lage, d.h., in der Regel gekippt in Luftströmungsrichtung. Deshalb besitzen derartige Klappenflügel meist mittig sie durchsetzende Achswellen, um die der Klappenflügel dreht. Jedoch sind hier auch andere Anlenkungen des Klappenflügels denkbar und sollen von der vorliegenden Erfindung umfaßt sein.

Der Klappenflügel wird in der Regel durch ein Schmelzlot od. dgl. Brandschutzsicherung in Öffnungslage gehalten. Beim Auftreten erhöhter Temperaturen, meist über 72°C, schmilzt dieses Lot und gibt eine Mechanik frei, durch welche der Klappenflügel in Schließlage gedreht wird. Damit der Klappenflügel in dieser Schließlage seine Funktion optimal erfüllen kann, muß eine genügende Abdichtung des Klappenflügels gegenüber dem Rahmen erfolgen. Diese Abdichtung stellt ein wesentliches Problem dar, zumal sich bei ansteigenden Temperaturen der Klappenflügel wellt und so ein vorhandener Randspalt zwischen Rahmen und Klappenflügel vergrößert wird.

Aus der DE-A 2 335 393 ist eine Feuerschutzanordnung für lufttechnische Anlagen mit einem Luftschacht, einer in dem Luftschacht angeordneten, um eine den Luftschacht durchragende Achse schwenkbar gelagerten Feuerschutzklappe und einer im Brandfalle ansprechenden Auslösvorrichtung bekannt. Dabei ist die Feuerschutzklappe an mindestens zwei Rändern mit je einer feuerbeständigen Dichtleiste versehen, die von der Kraft wenigstens einer Feder gegen die benachbarte Luftschachtwand gedrückt wird. Zur Betätigung der Dichtleiste muß die Feder aus Bimetall aufgebaut sein, so daß der von der Feder auf die Dichtleiste ausgeübte Druck bei Erwärmung wächst.

Ferner ist aus der GB-A 1 353 576 eine Brandschutzklappe bekannt, bei der ein Klappenflügel randseitig Rinnen aufweist, in die eine sich unter Einwirkung von Hitze aufschäumende Substanz eingelegt ist.

Der vorliegenden Erfindung liegt die Aufgabe zugrunde, eine Brandschutzklappe der o.g. Art zu entwickeln, bei welcher im Brandfall eine optimale Abdichtung der Luftdurchlassöffnung durch den Klappenflügel erzielt wird, bei der jedoch die einzelnen Elemente zu ihrer Herstellung einfach zusammengesetzt werden können.

Zur Lösung dieser Aufgabe führt, daß die Aufnahmerinne von einer querschnittlich U-förmigen Profilleiste gebildet ist und die Schenkel der Profilleisten durch Umschläge Nuten ausbilden, in welche eine Front- und Rückenplatte des Klappenflügels eingeschoben sind.

Durch diese Profilleiste ist der Zusammenbau des Klappenflügels erleichtert, da beispielsweise durch einen Umschlag an den seitlichen Schenkeln der U-förmigen Profilleisten eine Nut ausgebildet werden kann, in welche eine entsprechende Front- bzw. Rückenplatte des Klappenflügels eingesetzt wird. Auf diese Weise erhält man einen hohlen Klappenflügel, der dann mit entsprechendem Isoliermaterial gefüllt werden kann, welches erhöhten Temperaturen standhält und auch einem Verformen des Klappenflügels entgegenwirkt.

Als Dichtmaterial für den Rand des Klappenflügels gegenüber dem Rahmen kommt vor allem ein Kunststoffmaterial in Frage, welches bei erhöhten Temperauten aufzuschäumen beginnt und damit den Spalt zwischen Klappenflügel und Rahmen schließt. Wichtig ist daß dieses Dichtmaterial randseitig in entsprechende Aufnahmerinnen in dem Klappenflügel eingebettet ist. Hierdurch stört das Dichtmaterial beim normalen Betrieb des Klappenflügels nicht.

In einem bevorzugten Ausführungsbeispiel wird das aufschäumende bzw. sich ausdehende Dichtelement bzw. - material von einer Schiene überdeckt. Dehnt sich dann das Material aus, preßt es die Schiene gegen den Rahmen und schließt so den Spalt zwischen Klappenflügel und Rahmen.

Des weiteren ist vorgesehen, daß der Klappenflügel zumindest teilweise randseitig mit einer Verstärkungsleiste belegt ist. Diese Verstärkungsleiste liegt zweckmäßigerweise unter dem Dichtelement bzw. -material. Für die Verstärkungsleiste wird eine geeignete Dicke gewählt, damit einem Wölben des Klappenflügels entgegengewirkt wird. Im Falle der Anordnung einer Mittelachse, um welche der Klappenflügel dreht, sind derartige Verstärkungsleisten auf jeden Fall randseitig angeordnet, damit die Achswelle eine entsprechende Halterung hat.

Weiterhin ist bevorzugt vorgesehen, daß in den Rahmen eine Profilierung um den Klappenflügel in Schließlage herum eingeprägt ist. Diese Profilierung kann nach außen gerichtet sein, so daß das sich das ausdehnende bzw. aufschäumende Material bzw. die Schiene in eine entsprechende Rinne eingleitet. Es kann sich aber auch beispielsweise seitlich als günstig erweisen, wenn die Profilierung von außen her erfolgt, so daß der Rahmen nach innen einen Wall aufwirft, gegen den dann die Schiene anschlägt und dem die Schiene abdichtend anliegt. Hier sollen alle möglichen Varianten vom Erfindungsgedanken umfaßt sein.

Sowohl die eine Abdichtunsmaßnahme durch den Klappenflügel selbst wie auch eine Abdichtung durch Anschlagwinkel bringt eine erhebliche Verbesserung der Dichthaltung im Brandfall.

Besonders wirkungsvoll ist selbstverständlich eine Kombination beider Abdichtungsmaßnahmen.

Die besondere Funktion der Anschlagwinkel besteht deshalb darin, daß sie weitere Dichtelemente oder -materialien halten, die sich insbesondere im Brandfall ausdehnen bzw, aufschäumen. Damit wird eine weitere sehr gute Abdichtung des Spaltes zwischen Klappenflügel und Rahmen in Schließlage des Klappenflügels gewährleistet.

Zur Einlagerung dieses Dichtungsmaterials bilden die Anschlagwinkel einen randseitig umlaufenden, dem Spalt zwischen Klappenflügel und Rahmen zugeordneten Kanal aus. Ferner soll dieser Kanal bevorzugt mit zwei unterschiedlichen Dichtmaterialien gefüllt sein. Das eine, und zwar das obere Dichtmaterial, besteht beispielsweise aus normalen Dichtstreifen, welche auch eine bestimmte Abdichtung des Klappenflügels im Normalbetrieb ermöglichen. Auch bei Normalbetrieb wird der Klappenflügel unter gewissen Umständen geschlossen, diese Dichtstreifen übernehmen dann die entsprechende Abdichtung.

Unter diesen Dichtstreifen soll sich jedoch als zweite Lage ein Dichtmaterial befinden, welches bei erhöhter Temperatur aufschäumt bzw. sich ausdeht. Hiedurch werden dann die Dichtstreifen gegen den Klappenflügel gepreßt und so eine zusätzliche Abdichtung des Spaltes zwischen Klappenflügel und Rahmen erzielt. Ferner wirken die Anschlagwinkel ebenfalls einer thermischen Verformung des Klappenflügels entgegen.

Hervorzuheben ist die fast 100%-ige Abdichtung des Klappenflügels im Brandfall trotz geringer zusätzlicher Aufwendungen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Figur 1: eine Frontansicht auf eine schematisch dargestellte, erfindungsgemäße Brandschutzklappe mit geschlossenem Klappenflügel;
- Figur 2: einen Längsschnitt durch die Brandschutzklappe gemäß Figur 1 entlang Linie II-II;
- Figur 3: einen vergrößert dargestellten Ausschnitt des Längsschnitts im Bereich des Klappenflügels der Brandschutzklappe nach Figur 1;
- Figur 4: einen vergrößert dargestellten Ausschnitt eines Querschnitts durch die Brandschutzklappe gemäß Figur 1 im Bereich einer Drehachse für den Klappenflügel entlang Linie IV-IV.

Eine erfindungsgemäße Brandschutzklappe R besteht gemäß Figur 1 aus einem Rahmen 1, welcher ein viereckiges Gehäuse für einen Klappenflügel 5 ausbildet. Von dem Rahmen 1 sind allseits Seitenstreifen 2 abgekantet. An den acht Ecken des Rahmens sind jeweils zwei Seitenstreifen 2 über Schrauben, Nieten 3 od. dgl. mit Befestigungswinkeln 4 verbunden. Zur Befestigung des Rahmens 1 an nicht näher gezeigten Kanälen eines Luftleitsystems weisen diese Befestigungswinkel 4 in ihren Eckbereichen jeweils ein Langloch 6 auf.

In den Rahmen 1 ist etwa mittig eine umlaufende Profilierung eingeformt, welche eine U-förmige Form aufweist. Diese Profilierung erzeugt oben und unten im Rahmen 1 eine Rinne 7, da sie nach außen weist, während sie seitlich nach innen gerichtet ist und so einen Wall 8 ausbildet. In diesen seitlichen Wällen 8 ist der Klappenflügel 5 gelagert. Hierzu sind aus den seitlichen Wällen 8 gemäß Figur 4 Lagerhülsen 13 herausgeformt, welche entsprechende Lagerschalen 14 umfangen. Die Lagerschalen 14 werden dabei von einer Achswelle 12 durchdrungen, die in diesen Lagerschalen 14 dreht. Wie aus Figur 2 ersichtlich ist, ist die Achswelle 12 querschnittlich rechteckig ausgebildet, so daß bei ihrer Drehung um die Achse A der Klappenflügel 5 in Richtung z bewegt werden kann.

Rechtsseitig ist der Achswelle 12 noch ein Stellhebel 15 aufgeschoben und über einen Stift 16 mit der Achswelle 12 drehfest verbunden. Dieser Stellhebel 15 wird von einer Feder 17 angegriffen, welche bewirkt, daß über den Stellhebel 15 der Klappenflügel 5 in Schließlage gedreht wird. In Öffnungslage wird der Stellhebel 15 von einem nicht näher dargestellten Schmelzlot so gehalten, daß der Klappenflügel 5 geöffnet ist. Erst wenn dieses Schmelzlot infolge Temperaturanstiegs, insbesondere über 72°C, bricht, dreht die Achswelle 12 entgegen der Drehrichtung z, was durch die Beaufschlagung des Stellhebels 15 mittels der Feder 17 geschieht.

Sowohl der Stellhebel 15 wie auch die gegenüberliegende Lagerung der Achswelle 12 ist mit einer Abdeckung 18 bzw. 19 versehen.

Der Klappenflügel 5 selbst besteht gemäß Figur 2 aus Stahlblechplatten 9, zwischen welchen eine Isolierung, beispielsweise aus Glasfasermaterial 10, Steinwollematerial, Gips 11 oder einem sonstigen Isoliermaterial, angeordnet ist. Die Stahlblechplatten 9 werden durch umlaufende Profilleisten 20 in Abstand voneinander gehalten. Dabei ist jede Profilleiste 20 U-förmig ausgebildet, wobei die jeweiligen seitlichen Schenkel des U durch einen Umschlag eine Nut 21 für die Stahlblechplatten 9 ausbilden. Auf diese Weise umgreifen die Profilleisten 20 mit ihren Seitenschenkeln die Stahlblechplatten 9 und bilden nach außen eine Aufnahmerinne 22 (siehe Figur 3) aus.

In die Aufnahmerinne 22 ist eine Verstärkungsleiste 23 eingelegt, welche eine genügende Stärke aufweist, damit sie als Versteifung des Klappenflügels 5 dienen kann. Ferner dient sie insbesondere der Lagerung, d.h. der Halterung der Achswelle 12. Hierzu dürfte es ratsam sein, die Verstärkungsleiste 23 in der Aufnahmerinne 22 festzulegen.

Die Aufnahmerinne 22 wird von einer eingesetzten Schiene 24 abgedeckt, wobei diese Schiene 24 auch die Verstärkungsleiste 23 übergreift. In einem Hohlraum 25 zwischen Schiene 24 und Verstärkungsleiste 23 befindet sich ein unter Temperatureinwirkung aufschäumendes Material 26.

Beispielsweise im Brandfall wird bei Uberschreitung einer bestimmten Temperatur der Klappenflügel 5 geschlossen. Durch die Temperatureinwirkung schäumt das Material 26 auf und drückt die Schiene 24 nach außen, seitlich gegen die Wälle 8 und oben und unten in jeweils die Rinne 7. Hierdurch wird bereits eine sehr gute Abdichtung erreicht.

Frontwärtig ist im oberen Bereich dem Klappenflügel 5 ein Anschlagwinkel 27 zugeordnet. Ein weiterer Anschlagwinkel 28 befindet sich hinter dem Klappenflügel 5 im unteren Bereich. Jeder dieser Anschlagwinkel 27 bzw. 28 ist U-förmig ausgebildet und besitzt einen Längsstreifen 29 sowie zwei Seitenstreifen 30 und 31. Querschnittlich gesehen sind die Anschlagwinkel 27 bzw. 28 stufenförmig ausgebildet, wie dies insbesondere in Figur 4 ersichtlich ist. Hierdurch wird zum Rahmen 1 hin ein randseitiger Kanal 32 ausgebildet, welcher der Aufnahme von Dichtungsmaterial 33 dient. Bevorzugt befinden sich in dem Kanal 32 zwei verschiedenartige Dichtungsmaterialien, wobei ein Dichtungsmaterial zum Klappenflügel 5 hin vorgelagert ist. Dieses Dichtungsmaterial dichtet im Kaltzustand sehr gut ab und besteht beispielsweise aus herkömmlichen Dichtstreifen vor allem aus abriebfestem Material. Hinter diesen Dichtstreifen ist zusätzliches Dichtmaterial, beispielsweise auch als Streifen, eingebaut, wobei diese Dichtmaterialien jedoch erst bei Erreichen einer bestimmten Temperatur aufschäumt und so das vorgelagerte Dichtmaterial gegen den Klappenflügel 5 preßt. Hierdurch wird eine zusätzliche Abdichtung des Klappenflügels 5 erreicht.

Die Dichtigkeit wird noch dadurch erhöht, daß das sich in den Kanälen 32 befindliche Dichtmaterial die Abkantungen der Profilleisten 20, welche die Stahlblechplatten 9 umfassen, ummanteln und in die Bereiche zwischen Wall und Klappenflügel eindringt.

## Patentansprüche

1. Brandschutzklappe aus einem Rahmen (1) mit einer Luftdurchlassöffnung und einem in dem Rahmen (1) angeordneten Klappenflügel (5), welcher in etwa dem Querschnitt des Rahmens (1) angepaßt ist, wobei randseitig in einer Aufnahmerinne (22) des Klappenflügels (5) zumindest teilweise ein sich bei erhöhter Temperatur ausdehnendes oder aufschäumendes Dichtelement oder -material (26) angeordnet ist,
dadurch gekennzeichnet,
daß die Aufnahmerinne (22) von einer querschnittlich U-förmigen Profilleiste (20) gebildet ist und die Schenkel der Profilleisten (20) durch Umschläge Nuten (21) ausbilden, in welche eine Front- und Rückenplatte (9) des Klappenflügels (5) eingeschoben sind.

2. Brandschutzklappe nach Anspruch 1, dadurch gekennzeichnet, daß das sich ausdehnende oder aufschäumende Dichtelement bzw. -material (26) von einer - bevorzugt U-förmigen - Schiene (24) überdeckt ist.

3. Brandschutzklappe nach Anspruch 1 oder 2, dadurch gekennzeichnet, daß der Klappenflügel (5) zumindest teilweise randseitig unter dem Dichtelement bzw. -material (26) mit einer Verstärkungsleiste (23) belegt ist.

4. Brandschutzklappe nach wenigstens einem der Ansprüche 1 bis 3, dadurch gekennzeichnet, daß in dem Rahmen (1) um den Klappenflügel (5) in seiner Schließlage herum eine Profilierung eingeformt ist.

5. Brandschutzklappe nach Anspruch 4, dadurch gekennzeichnet, daß die seitliche Profilierung nach innen jeweils einen Wall (8) und die Profilierung nach oben und unten nach außen eine Rinne (7) ausbildet.

6. Brandschutzklappe nach wenigstens einem der Ansprüche 1 bis 5, dadurch gekennzeichnet, daß dem Klappenflügel (5) in seiner Schließlage zumindest ein Anschlagwinkel (27 bzw. 28) zugeordnet ist, welcher zum Rand des Klappenflügels (5) hin einen Kanal (32) ausbilden, der Dichtelemente oder - material (33) aufnimmt.

7. Brandschutzklappe nach Anspruch 6, dadurch gekennzeichnet, daß in den Kanal (32) zuerst ein Dichtmaterial eingelegt ist, welches sich bei erhöhter Temperatur ausdehnt oder aufschäumt, und daß auf das Dichtmaterial weiteres Dichtmaterial gelegt ist, welches an dem Klappenflügel (5) in Schließlage anliegt.

## Claims

1. Fire protection flap comprising a frame with an air transmission orifice and a flap wing which is arranged in the frame and is adapted substantially to the cross section of the frame, characterised in that the flap wing (5) is marginally covered at least partially with a sealing element or material (26) which expands or foams at elevated temperature and/or the flap wing (5) in its closed position is allocated at least one stop angle (27 or 28) which at least partially seals the flap wing (5) toward the frame (1).

2. Fire protection flap according to claim 1, characterised in that the material (26) is embedded in a receiving channel (22).

3. Fire protection flap according to claim 2, characterised in that the receiving channel (22) is formed by a profile strip (20) which is U-shaped in cross section.

4. Fire protection flap according to claim 3, characterised in that the arms of the profile strips (20) form, through a cover, a groove (21) into which the front and rear plate (9) of the flap wing (5) are inserted.

5. Fire protection flap according to at least one of claims 1 to 4, characterised in that the expanding or foaming sealing element or material (26) is overlapped by a rail (24).

6. Fire protection flap according to at least one of claims 1 to 5, characterised in that the flap wing (5) is marginally covered at least partially beneath the sealing element or material (26) with a reinforcing strip (23).

7. Fire protection flap according to one of claims 4 to 6, characterised in that insulating material is located between front and rear plate (9).

## Revendications

1. Volet coupe-feu comportant un châssis avec un passage d'air et un battant basculant monté dans le châssis et qui est adapté sensiblement à la section du châssis, caractérisé en ce que le battant (5) est occupé au moins partiellement par un élément ou matériau d'étanchéité (26) qui se dilate ou se distend à température élevée et/ou au battant (5) est associée une cornière de butée (27, 28) pour sa position de fermeture, cornière qui assure au moins l'étanchéité partielle du battant (5) par rapport au châssis (1).

2. Volet coupe-feu selon la revendication 1, caractérisé en ce que le matériau (26) est mis dans une goulotte de réception (22).

3. Volet coupe-feu selon la revendication 2, caractérisé en ce que la goulotte de réception (22) est formée par un profilé (20) à section en U.

4. Volet coupe-feu selon la revendication 3, caractérisé en ce que les branches des longerons profilés (20) forment par rabattement une rainure (21) dans laquelle on glisse la plaque avant et la plaque arrière (9) formant le battant (5).

5. Volet coupe-feu selon au moins l'une des revendications 1 à 4, caractérisé en ce que l'élément ou le matériau d'étanchéité (26) qui se dilate ou se distend est recouvert par un rail (24).

6. Volet coupe-feu selon au moins l'une des revendications 1 à 5, caractérisé en ce que le battant (5) est occupé au moins partiellement au niveau du bord, sous l'élément ou le matériau d'étanchéité (26) par un longeron de renforcement (23).

7. Volet coupe-feu selon l'une des revendications 4 à 6, caractérisé par un matériau isolant entre la plaque avant et la plaque arrière (9).
